# EUROPÄISCHE PATENTSCHRIFT

(11) **EP 0 719 378 B1**
(45) Veröffentlichungstag und Bekanntmachung des Hinweises auf die Patenterteilung: **20.05.1998**
(21) Anmeldenummer: 95925677.7
(22) Anmeldetag: 07.07.1995
(51) Int. Cl.: F01K 9/00, F28B 7/00

(54) **Verfahren zum Betrieb von Wärmekraftwerken mit kühlwasserseitig in Reihe geschalteten Kondensatoren**
Process for operating a thermal power station with condensers connected in series on the coolimg water side
Procédé d'opération de centrales thermiques à l'aide de condenseurs montés en série côté eau de refroidissement

(30) Priorität: 14.07.1994 DE 4424870
(43) Veröffentlichungstag der Anmeldung: 03.07.1996
(73) Patentinhaber: SAARBERGWERKE AKTIENGESELLSCHAFT, 66111 Saarbrücken (DE)
(72) Erfinder: JOHÄNNTGEN, Uwe, D-66787 Wadgassen (DE)
(86) Internationale Anmeldenummer: DE9500860
(87) Internationale Veröffentlichungsnummer: WO9602736

(56) Entgegenhaltungen:
- DE-A- 2 737 539
- US-A- 4 168 030

## Beschreibung

Die Erfindung betrifft ein Verfahren zum Betrieb von Wärmekraftwerken mit kühlwasserseitig in Reihe geschalteten Kondensatoren.

Bei Wärmekraftwerken, insbesondere solchen mit Rückkühlung des Kühlwassers über den Kühlturm, wird die Möglichkeit genutzt, zur Wirkungsgradsteigerung die den ND-Turbinen bzw. ND-Teilturbinen nachgeschalteten Kondensatoren kühlwasserseitig in Reihe zu schalten, wobei alle Kondensatoren nacheinander vom gesamten Kühlwasserstrom durchflossen werden. Das durch den Kühlprozeß im Kühlturm heruntergekühlte Kühlwasser durchströmt dabei nacheinander die Kondensatoren, nimmt Wärme auf und wird anschließend aus diesem Anlagenteil abgeführt und dem Kühlturm als Warmwasser zur erneuten Rückkühlung wieder zugeleitet. In den in Reihe geschalteten Kondensatoren kondensiert der Abdampf dabei bei einem Druck, der insbesondere von der jeweiligen Kühlwasseraustrittstemperatur des betreffenden Kondensators abhängt. In Flußrichtung des Kühlwasserstromes steigen die Kühlwasseraustrittstemperaturen an den einzelnen Kondensatoren zwangsläufig an. Das dem Abdampf zur Verfügung stehende Druckgefälle, das als Enthalpiedifferenz zur Steigerung der Strömungsgeschwindigkeit in Geschwindigkeitsenergie umgesetzt wird, wird - wegen der erhöhten Wärmeabfuhr infolge des größeren Kühlwasserstromes - bei den zuerst durchströmten Kondensatoren größer, als es bei kühlwasserseitiger Parallelschaltung der Kondensatoren der Fall wäre. Dies bewirkt einen besseren Gesamtwirkungsgrad, da die auf der wärmeren Seite des Kühlwassers gelegenen Kondensatoren dennoch mit Druckgefällen arbeiten, die in etwa denen der Parallelschaltung entsprechen.

Nachteilig erweist sich jedoch bei der Reihenschaltung, daß sich bei tiefen Kühlwassereintrittstemperaturen, bedingt durch die damit auch verringerten Kühlwasseraustrittstemperaturen, in den einzelnen Kondensatoren weiter verminderte Abdampfdrücke einstellen. Sie führen zu höheren abbaubaren Druckgefällen, dementsprechend zu höheren Strömungsgeschwindigkeiten des Dampfes und damit zu ansteigenden Auslaßverlusten, die den Wirkungsgradzuwachs verringern.
Nähern sich bei abnehmender Kühlwassereintrittstemperatur die Druckverhältnisse dem kritischen Druckverhältnis, so erreicht die Strömungsgeschwindigkeit in etwa Schallgeschwindigkeit und es tritt das sogenannte Sperren des Strömungsprofiles ein. Jede weitere Vergrößerung des Druckgefälles über das kritische Druckgefälle hinaus, hervorgerufen durch eine weitere Absenkung der Kühlwassereintrittstemperatur, wirkt sich nicht mehr als Geschwindigkeitssteigerung beim Dampf aus.
Eine Wirkungsgradsteigerung, zurückzuführen auf den Abbau vergrößerter Enthalpiedifferenzen, kommt so nicht mehr zustande und aufgrund der niedrigen Kondensattemperaturen wird sogar eine intensivere Beheizung der Speisewasservorwärmung mit Anzapfdampf erforderlich. Die Folge ist eine Verschlechterung des Gesamtwirkungsgrades ursächlich eingeleitet durch zu tiefe - d.h. unterkritische Verhältnisse schaffende - Kühlwassereintrittstemperaturen.
Da bei Reihenschaltung der Kondensatoren und gleichem Gesamt-Kühlwasserstrom das Sperren des Strömungsprofiles , wegen des bezogen auf den einzelnen Kondensator erhöhten Kühlwasserdurchflusses, bereits bei höheren Kühlwassereintrittstemperaturen eintritt als bei Parallelschaltung der Kondensatoren, kann bei zu tiefen Kühlwassereintrittstemperaturen der Vorteil der Reihenschaltung nicht mehr voll erhalten werden.

Der Erfindung liegt die Aufgabe zugrunde, bei einer Anlage der eingangs beschriebenen Art den bei zu tiefen Kühlwassereintrittstemperaturen sich einstellenden Nachteil der Wirkungsgradeinbuße zu verhindern.

Die Aufgabe wird erfindungsgemäß dadurch gelöst, daß bei Unterschreiten einer vorgegebenen Grenztemperatur des Kühlwassers der Kühlwasserstrom vor Eintritt in den ersten Kondensator geteilt wird, so daß nur ein Teil des Kühlwasserstromes den Kondensator durchströmt während der verbleibende Teilstrom über einen Bypass den Kondensator umfährt, und beide Teilströme unmittelbar hinter dem Kondensator, vor Eintritt in den folgenden Kondensator, wieder zusammengeführt werden.
Der über den Bypass umgeleitete Teilstrom wird dabei z.B. besonders wirtschaftlich mit Hilfe einer Regeleinrichtung in Abhängigkeit der Kühlwasseraustrittstemperatur des umfahrenen Kondensators eingestellt bzw. geregelt.
Der Vorteil des Verfahrens beruht insbesondere darauf, daß durch die Bypass-Schaltung das Sperren des Strömungsprofiles in der dem umfahrenen Kondensator zugeordneten Turbine bzw. Teilturbine verhindert wird, und zwar ohne nennenswerten Einfluß zu nehmen auf die Kühlwasseraustrittstemperaturen der Kondensatoren, die nachfolgend von den wieder zu einem Gesamt-Kühlwasserstrom zusammengeführten Teilströmen durchströmt werden. Die Expansionsverhältnisse in jedem nicht von einem Bypass-Teilstrom umfahrenen Kondensator und damit in den ihnen zugeordneten Turbinen bzw. Teilturbinen werden dabei erfindungsgemäß nicht verschlechtert.
Eine generelle Verringerung des Kühlwasserstromes für alle in Reihe geschalteten Kondensatoren oder eine Aufwärmung des Kühlwassers vor Eintritt in den ersten Kondensator hätte eine Erhöhung des Abdampfdruckes im ersten Kondensator, aber auch in allen folgenden Kondensatoren zur Folge. Die Sperrwirkung in der dem ersten Kondensator zugeordneten Turbine bzw. Teilturbine wäre zwar verhindert, gleichzeitig hätten sich aber auch die Verhältnisse in allen nachfolgenden Kondensatoren verschlechtert.
Ein weiterer Vorteil des erfindungsgemäßen Verfahrens ergibt sich durch die vorübergehende Erweiterung des Strömungsquerschnittes bei Bypass-Fahrweise, die zu einer merklichen Verringerung der Drosselverluste führt.

Gemäß einer weiteren Ausgestaltung des erfindungsgemäßen Verfahrens ist bei einer Reihenschaltung von mehr als zwei Kondensatoren die Möglichkeit vorgesehen, auch den zweiten und gegebenenfalls weitere Kondensatoren mit einem Bypass-Teilstrom zu umfahren, wobei der Bypass-Teilstrom jeweils unmittelbar vor dem zu umfahrenden Kondensator vom Gesamt-Kühlwasserstrom abgezweigt wird und die Teilströme hinter dem Kondensator wieder zusammengeführt werden. Dadurch wird erreicht, daß bei sehr niedriger Temperatur des vom Kühlturm zugeführten Kühlwassers und einer möglicherweise nicht ausreichenden Temperaturerhöhung durch die Wärmeaufnahme im ersten Kondensator , es nicht zu einem Sperren des Strömungsprofiles in der dem nachfolgenden Kondensator zugeordneten Turbine bzw. Teilturbine kommt.

Ein über mehrere Kondensatoren sich erstreckende Bypass-Folge, wobei für jeden umfahrenen Kondensator das Verhältnis von Bypass-Teilstrom zu Kühlwasser-Teilstrom in Abhängigkeit der Kühlwasseraustrittstemperatur des jeweiligen Kondensators bestimmt ist, stellt für jeden einzelnen umfahrenen Kondensator sicher, daß ein Sperren des Strömungsprofiles in der ihm zugeordneten Turbine bzw. Teilturbine unterbleibt, ohne die Expansionsverhältnisse in den noch zu durchströmenden Kondensatoren zu verschlechtern.
Das erfindungsgemäße Verfahren wird anhand der in den Figuren 1 bis 3 schematisch dargestellten Ausführungsbeispiele weiter erläutert.

Gemäß der bekannten Schaltung nach Figur 1 sind zur Wirkungsgradsteigerung die beiden Teilkondensatoren 1a und 1b, die den beiden ND-Teilturbinen 2a und 2b zugeordnet sind, kühlwasserseitig in Reihe geschaltet. Das Kühlwasser wird dabei aus der Kühlturmtasse über die Kühlwasserpumpe 3 und die Kühlwasserleitung 4 in den ersten Teilkondensator la gefördert. Über die Überströmleitung 5 gelangt das bereits teilweise aufgewärmte Kühlwasser in den zweiten Teilkondensator 1b und wird über die Leitung 6 als Warmwasser zum Kühlturm zurückgeführt. Der Abdampf, der über die Leitung 7 aus der ND-Teilturbine 2b in den Teilkondensator 1b eingleitet wird, kondensiert bei einem Druck, der insbesondere von der Wassertemperatur in Leitung 6 abhängig ist. Der Abdampf, der über die Leitung 8 aus der ND-Teilturbine 2a in den Teilkondensator la eingeleitet wird, kondensiert bei einem Druck, der insbesondere von der Wassertemperatur in Leitung 5 abhängig ist. Da die Temperatur in Leitung 5 niedriger ist als in Leitung 6, hat der Abdampfdruck in Leitung 8 ein niedrigeres Niveau als in Leitung 7. Die Teilturbine 2a hat also ein größeres Druckgefälle zur Verfügung, als es bei kühlwasserseitiger Parallelschaltung der Teilkondensatoren 1a und 1b der Fall wäre. Daraus resultiert eine Wirkungsgradverbesserung. Das aus dem Abdampf entstandene Kondensat gelangt über die Leitung 9 vom Teilkondensator 1b in die Leitung 10 und über die Kondensatpumpe 11 zu den ND-Vorwärmern und damit in den Wasser-Dampf-Kreislauf des Kraftwerkes.
Eine Absenkung der Kühlwassereintrittstemperatur hat eine Reduzierung des Abdampfdruckes zur Folge, wodurch die Strömungsgeschwindigkeit des Dampfes und damit auch die Auslaßverluste ansteigen. Dennoch verbleibt ein Wirkungsgradvorteil, solange kein Sperren des Strömungsprofiles eintritt. Erst bei einem Absinken der Kühlwassereintrittstemperatur auf ein Niveau, das kritische bzw. unterkritische Verhältnisse bewirkt tritt zunächst bei der Teilturbine 2a der Effekt des Sperrens des Strömungsprofiles ein. Wegen der sich einstellenden niedrigen Kondensattemperatur wird sogar zusätzlicher Anzapfdampf für die Speisewasservorwärmung benötigt, der den Gesamtwirkungsgrad reduziert.
Eine Reduktion des Kühlwasserstromes z.B. durch Laufschaufelverstellung an der Kühlwasserpumpe 3 hätte zwar eine Erhöhung des Abdampfdruckes im Teilkondensator 1a und damit das Verhindern der Sperrwirkung zur Folge, gleichzeitig würden dadurch aber auch die Verhältnisse am Teilkondensator 1b verschlechtert.

Nach dem in Figur 2 dargestellten erfindungsgemäßen Verfahren wird das Sperren des Strömungsprofiles infolge zu tiefer Eintrittstemperatur des Kühlwassers verhindert, in dem durch eine Bypass-Leitung 12 ein Teilstrom des Kühlwasserstromes an dem ersten Teilkondensator 1a vorbeigeleitet wird, wobei der Bypass-Teilstrom durch eine Regelarmatur 13 eingestellt bzw. geregelt werden kann.

Durch den über Leitung 12 abgezweigten Bypass-Teilstrom erhöht sich die Kühlwasseraustrittstemperatur in Leitung 5a hinter dem Teilkondensator la. Dadurch kann erfindungsgemäß auch bei zu tiefen Kühlwassereintrittstemperaturen in Leitung 4 das Sperren des Strömungsprofiles in Teilturbine 2a verhindert werden. Die vorteilhafte Wirkung einer Wirkungsgradverbesserung bedingt durch die kühlwasserseitige Reihenschaltung der Kondensatoren 1a und 1b bleibt jedoch erhalten, da der Wirkungsgradabfall infolge zu tiefer Kühlwassertemperatur verhindert wird, der Wirkungsgradbeitrag des Teilkondensators 1b jedoch durch die fast unbeeinflußte Expansion in der Teilturbine 2b nicht verschlechtert wird.

Wie in Figur 3 gezeigt ist, kann es bei einer Reihenschaltung von mehr als zwei Kondensatoren 1a, 1b, 1i erforderlich sein, auch vor dem zweiten Teilkondensator 1b und ggf. weiteren nachgeschalteten Teilkondensatoren, von dem Gesamt-Kühlwasserstrom einen - eingestellt bzw. geregelt wieder in Abhängigkeit der Kühlwasseraustrittstemperatur des jeweiligen Kondensators - Bypass-Teilstrom abzuzweigen und hinter dem Kondensator wieder dem austretenden Kühlwasser-Teilstrom zuzumischen. Das kann erforderlich sein, wenn die Temperaturerhöhung im Gesamt-Kühlwasserstrom nach dem Durchströmen des ersten Kondensators nicht ausreicht, um ein Sperren des Strömungsprofiles in der dem nachfolgenden Kondensator zugeordneten Teilturbine sicher zu verhindern.

## Patentansprüche

1. Verfahren zum Betrieb von Wärmekraftwerken mit kühlwasserseitig in Reihe geschalteten Kondensatoren, wobei bei Unterschreiten einer vorgegebenen Grenztemperatur des Kühlwassers der Kühlwasserstrom vor Eintritt in den ersten Kondensator geteilt wird, so daß nur ein Teil des Kühlwasserstromes den Kondensator durchströmt während der verbleibende Teilstrom über einen Bypass den Kondensator umfährt und beide Teilströme unmittelbar hinter dem Kondensator, vor Eintritt in den folgenden Kondensator, wieder zusammengeführt werden.

2. Verfahren nach Anspruch 1,
**dadurch gekennzeichnet,**
**daß** bei mehr als zwei kühlwasserseitig in Reihe geschalteten Kondensatoren weitere nachgeschaltete Kondensatoren von einem Bypass-Teilstrom umfahren werden.

3. Verfahren nach einem der Ansprüche 1 und 2,
**dadurch gekennzeichnet,**
**daß** das Verhältnis von Bypass-Teilstrom zu Kühlwasser-Teilstrom für jeden umfahrenen Kondensator in Abhängigkeit von dessen Kühlwasseraustrittstemperatur eingestellt oder geregelt wird.

## Claims

1. Method for operating thermal power stations with condensers connected in series on the cooling water side, whereby if the cooling water drops below a predetermined limit temperature, the stream of cooling water is divided before entering the first condenser so that only a part of the stream of cooling water flows through the condenser while the remaining part stream bypasses the condenser through a bypass and both part streams are brought together again directly after the condenser, prior to entering the following condenser.

2. Method according to claim 1, characterised in that with more than two condensers connected in series on the cooling water side, further following condensers are bypassed by a bypass part stream.

3. Method according to one of claims 1 and 2, characterised in that the ratio of bypass part stream to cooling water part stream is set or controlled for each bypassed condenser according to its cooling water outlet temperature.

## Revendications

1. Procédé de fonctionnement de centrales thermiques à l'aide de condenseurs montés en série du côté de l'eau de refroidissement où, quand la température de l'eau descend en dessous d'une température limite fixée pour l'eau de refroidissement on partage le courant d'eau de refroidissement avant l'entrée dans le premier condenseur de sorte que seule une partie du courant d'eau de refroidissement traverse le condenseur tandis que l'autre courant partiel restant évite le condenseur par un by-pass et on réunit les deux courants partiels immédiatement après le condenseur avant l'entrée dans le condenseur suivant.

2. Procédé selon la revendication 1,
caractérisé en ce que
s'il existe plus de deux condenseurs montés en série du côté de l'eau de refroidissement, d'autres condenseurs montés en aval sont évités par un courant partiel en by-pass.

3. Procédé selon l'une des revendications 1 et 2,
caractérisé en ce qu'
on ajuste ou régule le rapport du courant partiel en by-pass au courant partiel d'eau de refroidissement pour chaque condenseur évité en fonction de sa température de sortie d'eau de refroidissement.
